# EUROPÄISCHE PATENTSCHRIFT

(11) **EP 3 801 172 B1**
(45) Veröffentlichungstag und Bekanntmachung des Hinweises auf die Patenterteilung: **26.07.2023**
(21) Anmeldenummer: 19725113.5
(22) Anmeldetag: 16.05.2019
(51) Int. Cl.: A47L 13/258, A47L 13/253

(54) **WISCHPLATTE**
WIPE BOARD
SAGESSE

(30) Priorität: 29.05.2018 DE 102018112822
(43) Veröffentlichungstag der Anmeldung: 14.04.2021
(73) Patentinhaber: Carl Freudenberg KG, 69469 Weinheim (DE)
(72) Erfinder: BRUGORA, Alessandro, 20063 Cernusco sul Naviglio (IT)
(86) Internationale Anmeldenummer: PCT/EP2019/062578
(87) Internationale Veröffentlichungsnummer: WO 2019/228818

(56) Entgegenhaltungen:
- EP-A1- 0 451 443
- EP-A1- 0 663 178
- US-A- 5 926 896

## Beschreibung

Die Erfindung betrifft eine Wischplatte, umfassend einen Grundkörper, an welchem ein erster Wischplattenflügel und ein zweiter Wischplattenflügel schwenkbar angebunden sind, wobei die Wischplattenflügel mittels einer Fixiereinrichtung in einer Arbeitsstellung reversibel fixierbar sind, wobei die Fixiereinrichtung ein Fußpedal umfasst, wobei sich die Fixiereinrichtung durch Betätigen des Fußpedals löst, so dass die Wischplattenflügel von der Arbeitsstellung in eine Auswringstellung schwenkbar sind, wobei das Fußpedal auf dem ersten Wischplattenflügel schwenkbar angeordnet ist und wobei das Fußpedal den zweiten Wischplattenflügel in der Arbeitsstellung fixiert.

Derartige Wischplatten sind beispielsweise aus der DE 10 2012 007 525 A1 bekannt. Die Wischplatte bildet einen Teil eines Wischgerätes, wobei das Wischgerät neben der Wischplatte einen Stiel aufweist, der über ein Gelenk mit der Wischplatte verbunden ist. Der Wischplatte ist ein Wischbezug zugeordnet, welcher so lösbar an der Wischplatte befestigt ist, dass er mit dem zu reinigenden Boden in Kontakt gebracht werden kann. Dabei drückt die Wischplatte den Wischbezug flächig auf den zu reinigenden Boden auf.

Die EP 0 663 178 A1 beschreibt eine Wischplatte, die zwei gelenkig miteinander verbundene Wischplattenflügeln aufweist. Diese können von einer reversibel fixierten Arbeitsstellung in eine Auswringstellung überführt werden. Kennzeichnendes Merkmal ist hierbei, dass sich die Schwenkachse der Fixiereinrichtung näher an der Schwenkachse der Wischplattenflügel befindet als der Arretierungswirkbereich der Fixiereinrichtung.

Die US 5 926 896 A beschreibt ein Reinigungsgerät, das einen plattenförmigen Trager als Grundkörper umfasst, an welchem zwei Wischplattenflügel schwenkbar angebunden sind. Vorgesehen ist darüber hinaus eine betätigbare Fixiereinrichtung, die durch einen Verriegelungsbolzen charakterisiert wird.

Um den Wischbezug entnehmen zu können, ist es bekannt, die Wischplatte schwenkbar auszuführen, wobei die Wischplatte zwei Wischplattenflügel aufweist, welche in einer Arbeitsstellung im Wesentlichen in einer horizontalen Ebene ausgerichtet sind. Zum Entfernern des Wischbezugs, bzw. zum Auswringen des Wischbezugs können die Wischplattenflügel in eine Auswringstellung überführt werden. Dies erfolgt durch Verschwenken der Wischplattenflügel aufeinander zu.

Damit die Wischplattenflügel selbsttätig in der Arbeitsstellung verharren ist es ferner bekannt, eine Fixiereinrichtung vorzusehen, welche die Wischplattenflügel zueinander in der Arbeitsstellung fixieren. Die Fixiereinrichtung umfasst ein Fußpedal, welches so ausgebildet ist, dass sich die Fixierung der Wischplattenflügel durch Betätigen des Fußpedals löst, so dass die Wischplattenflügel anschließend verschwenkt werden können.

Ein Problem besteht darin, dass die Betätigungsrichtung des Fußpedals zum Lösen der Fixierung der Schwenkrichtung der Wischplattenflügel von der Arbeitsstellung in die Auswringstellung entspricht. Dadurch ist es möglich, dass die Wischplattenflügel während des Betätigens des Fußpedals in der Arbeitsstellung verharren und nach Lösen des Fußpedals wieder in der Arbeitsstellung fixiert sind. Um dies zu verhindern ist es aus dem Stand der Technik bekannt, die beiden Wischplattenflügel mittels eines Federelementes so vorzuspannen, dass die Wischplattenflügel selbsttätig in die Auswringstellung schwenken. Hierbei ist aber nachteilig, dass ein zusätzliches Bauelement erforderlich ist und dass sich das Überführen der Wischplattenflügel von der Auswringstellung in die Arbeitsstellung erschweren kann.

Der Erfindung liegt die Aufgabe zugrunde, eine Wischplatte bereitzustellen, welche kostengünstig herstellbar ist und eine einfache Bedienbarkeit aufweist.

Diese Aufgabe wird mit den Merkmalen von Anspruch 1 gelöst. Auf vorteilhafte Ausgestaltungen nehmen die Unteransprüche Bezug.

Zur Lösung der Aufgabe weist das Fußpedal Federmittel auf, welche derart ausgebildet sind, dass sich der zweite Wischplattenflügel beim Betätigen des

Fußpedals relativ zu dem ersten Wischplattenflügel verschwenkt. Dadurch erfolgt beim Betätigen des Fußpedals zum einen ein Lösen der Fixierung der beiden Wischplattenflügel und zum anderen gleichzeitig ein Verschwenken der beiden Wischplattenflügel, so dass die beiden Wischplattenflügel beim Loslassen des Fußpedals nicht sofort wieder verrasten.

Die Fixierung der beiden Wischplattenflügel erfolgt vorzugsweise mittels einer Schnappverbindung. Dazu weist das Fußpedal, welches an dem ersten Wischplattenflügel schwenkbar angeordnet ist, einen Abschnitt auf, der mit einem weiteren Abschnitt des zweiten Wischplattenflügels verriegelt. Dazu kann das Fußpedal an der dem zweiten Wischplattenflügel zugeordneten Kante Halteelemente aufweisen, welche in der Arbeitsstellung den zweiten Wischplattenflügel übergreifen und dadurch fixieren. Alternativ können eine oder mehrere Vorsprünge vorgesehen sein, welche in der Arbeitsstellung in Vertiefungen hineinragen, welche aus dem zweiten Wischplattenflügel ausgebildet sind. Beim Betätigen des Fußpedals beabstandet sich das Fußpedal von dem zweiten Wischplattenflügel, so dass sich die Halteelemente von dem zweiten Wischplattenflügel beabstanden und der zweite Wischplattenflügel relativ zu dem Fußpedal und somit zu der ersten Wischplatte verschwenkt werden kann.

Das Fußpedal und der zweite Wischplattenflügel sind vorzugsweise ferner so ausgebildet, dass ein Fixieren der beiden Wischplatten selbsttätig erfolgt, wenn die beiden Wischplattenflügel von der Auswringstellung in die Arbeitsstellung überführt werden. Bei dieser Ausgestaltung rastet ein Abschnitt des zweiten Wischplattenflügels selbsttätig unter dem Fußpedal ein, wobei das Fußpedal dabei selbsttätig verschwenkt wird.

Das Fußpedal ist vorzugsweise gelenkig an der ersten Wischplatte angebunden, wobei das Fußpedal ein von der ersten Wischplatte abragendes erstes freies Ende aufweist, welches den Bestätigungsabschnitt des Fußpedals bildet und ein in Richtung der zweiten Wischplatte ragendes zweites Ende aufweist, welches den Verriegelungsabschnnitt des Fußpedals bildet.

Die Wischplatte kann eine Oberseite und eine die Wischfläche bildende Unterseite aufweisen, wobei sich die Unterseiten von erstem Wischplattenflügel und zweitem Wischplattenflügel beim Verschwenken von der Arbeitsstellung in die Auswringstellung aufeinander zu bewegen. In der Arbeitsstellung sind die Unterseiten von erstem Wischplattenflügel und zweitem Wischplattenflügel im Wesentlichen in einer Horizontalebene ausgerichtet. Das Fußpedal ist vorzugsweise auf der Oberseite des ersten Wischplattenflügels angeordnet. Dabei ist das Fußpedal in Form eines Kipphebels ausgebildet.

Dem Fußpedal kann zumindest ein Vorsprung zugeordnet sein, welcher dem Verriegelungsabschnitt zugeordnet ist, wobei der Vorsprung in der Arbeitsstellung der Unterseite des zweiten Wischplattenflügels zugeordnet ist. Dabei können zwei Vorsprünge vorgesehen sein. Beim Betätigen des Fußpedals drücken die Vorsprünge an die Unterseite des zweiten Wischplattenflügels. Dadurch wird der zweite Wischplattenflügel relativ zu dem ersten Wischplattenflügel um ein geringes Winkelmaß verschwenkt. Dies reicht aus, dass die beiden Wischplattenflügel nach Loslassen des Fußpedals nicht mehr selbsttätig verrasten können. Insofern erfolgt beim Betätigen des Fußpedals gleichzeitig ein Lösen des Fußpedals von dem zweiten Wischplattenflügel und ein Anheben des zweiten Wischplattenflügels. Wird die Wischplatte anschließend von dem zu reinigenden Boden beabstandet, schwenken die beiden Wischplattenflügel aufeinander zu und der Wischbezug kann entweder ausgewrungen oder von der Wischplatte entnommen werden.

Die Vorsprünge können als Federelemente ausgebildet sein. Nach einer weiteren vorteilhaften Ausgestaltung sind die Vorsprünge als Federzungen ausgebildet. Bei dieser Ausgestaltung sind die Vorsprünge als Laschen mit dünner Wandstärke ausgebildet. Die Vorsprünge bestehen ebenso wie die beiden Wischplattenflügel vorzugsweise aus spritzgießfähigem Kunststoff. Bei dieser Ausgestaltung können sich die Vorsprünge beim Betätigen des Fußpedals verformen, was mit einer leichteren Bedienbarkeit einhergeht.

Das Fußpedal kann einen Halteabschnitt aufweisen, welcher dem Verriegelungsabschnitt zugeordnet ist, wobei der Halteabschnitt in der Arbeitsstellung der Oberseite des zweiten Wischplattenflügels zugeordnet ist. Dabei ist der zweite Wischplattenflügel vorzugsweise so ausgebildet, dass er in der Draufsicht betrachtet den Grundkörper U-förmig umgreift und dabei den ersten Wischplattenflügel teilweise überdeckt. Durch diese Ausgestaltung bilden sich an dem zweiten Wischplattenflügel zwei abragende Elemente, welche beim Verschwenken der Wischplattenflügel von der Arbeitsstellung in die Auswringstellung in Richtung des Gelenks schwenken. Den abragenden Elementen ist der Halteabschnitt des Fußpedals zugeordnet, welcher in der Arbeitsstellung die Elemente übergreifen und dadurch die Wischplattenflügel arretieren. Beide Wischplattenflügel können in dieser Position nicht selbststätig verschwenken. Wird das Fußpedal betätigt, entfernen sich die Elemente aus dem Halteabschnitt, so dass der zweite Wischplattenflügel relativ zu dem Fußpedal, bzw. zu dem ersten Wischplattenflügel freigegeben ist und verschwenken kann.

Die Halteelemente und der Halteabschnitt sind dabei vorzugsweise so gewählt, dass der Halteabschnitt beim Verschwenken von der Auswringstellung in die Arbeitsstellung durch bloßes Aufdrücken des Stieles selbsttätig auf die Elemente aufschnappt und selbsttätig in dieser Position verrastet. Dies kann beispielsweise dadurch erfolgen, dass der Halteabschnitt zur Anlage an die Elemente des zweiten Wischplattenflügels gelangt, wobei die Elemente das Fußpedal mit dem Halteabschnitt verschwenken. Sobald der Halteabschnitt die Elemente übergreift, schwenkt das Fußpedal zurück und die Wischplattenflügel sind in der Arbeitsstellung arretiert.

Der erste Wischplattenflügel, der zweite Wischplattenflügel und das Fußpedal können in der Arbeitsstellung formschlüssig verriegelt sein.

Einige Ausgestaltungen der erfindungsgemäßen Wischplatte werden nachfolgend anhand der Figuren näher erläutert. Diese zeigen, jeweils schematisch:
- Fig. 1: die Wischplatte in der Arbeitsstellung in der Vorderansicht;
- Fig. 2: die Wischplatte in der Arbeitsstellung in der Draufsicht;
- Fig. 3: die Wischplatte in der Arbeitsstellung in der Untersicht;
- Fig. 4: die Wischplatte in der Arbeitsstellung in der Seitenansicht;
- Fig. 5: die Wischplatte in der Arbeitsstellung in einer weiteren Seitenansicht;
- Fig. 6: die Wischplatte in der Arbeitsstellung in räumlicher Darstellung;
- Fig. 7: die Wischplatte in der Auswringstellung in Seitenansicht;
- Fig. 8: die Wischplatte in der Auswringstellung im Teilschnitt;
- Fig. 9: die Wischplatte in der Arbeitsstellung im Teilschnitt;
- Fig. 10: die Wischplatte in der Vorderansicht im Teilschnitt bei betätigtem Fußpedal.

Die Figuren zeigen eine Wischplatte 1 mit einem Grundkörper 2, an welchem ein erster Wischplattenflügel 3 und ein zweiter Wischplattenflügel 4 schwenkbar angebunden sind. Dem Grundkörper 2 ist ein Gelenk 15, hier ein Kreuzgelenk, zugeordnet, welches mit einem Stiel verbindbar ist. Die Wischplattenflügel 3, 4 sind mittels einer Fixiereinrichtung 5 in einer Arbeitsstellung 6 reversibel fixierbar. In der Arbeitsstellung 6 sind die beiden Wischplattenflügel 3, 4 im Wesentlichen in einer Ebene ausgerichtet. Die Fixiereinrichtung 5 umfasst ein Fußpedal 7, wobei sich die Fixiereinrichtung 5 durch Betätigen des Fußpedals 7 löst, so dass die Wischplattenflügel 3, 4 von der Arbeitsstellung 6 in eine Auswringstellung 8 schwenkbar sind.

Die Wischplatte 1 und die Wischplattenflügel 3, 4 weisen eine Oberseite 11 und eine die Wischfläche bildende Unterseite 12 auf. Die Unterseiten 12 von erstem Wischplattenflügel 3 und zweitem Wischplattenflügel 4 bewegen sich beim Verschwenken der Wischplattenflügel 3, 4 von der Arbeitsstellung 6 in die Auswringstellung 8 aufeinander zu. In der Auswringstellung 8 liegen sich die beiden Unterseiten 12 der beiden Wischplattenflügel 3, 4 einander gegenüber.

Das Fußpedal 7 ist auf dem ersten Wischplattenflügel 3 schwenkbar angeordnet und ist so ausgebildet, dass das Fußpedal 7 den zweiten Wischplattenflügel 4 in der Arbeitsstellung 6 fixiert. Das Fußpedal 7 ist ferner so ausgebildet, dass sich der zweite Wischplattenflügel 4 beim Betätigen des Fußpedals 7 relativ zu dem ersten Wischplattenflügel 3 verschwenkt.

Das Fußpedal 7 ist gelenkig an dem ersten Wischplattenflügel 3 angebunden, wobei das Fußpedal 7 ein von der ersten Wischplatte 1 abragendes erstes freies Ende 9 aufweist, welches den Betätigungsabschnitt des Fußpedals 7 bildet. Des Weiteren weist das Fußpedal 7 ein in Richtung des zweiten Wischplattenflügels 4 ragendes zweites freies Ende 10 auf, welches den Verriegelungsabschnitt des Fußpedals 7 bildet.

Das Fußpedal 7 weist am zweiten freien Ende 10 stirnseitig zwei Halteelemente 26 auf, welche dem Verriegelungsabschnitt zugeordnet sind. Die beiden Halteelemente 26 übergreifen in der Arbeitsstellung 6 den zweiten Wischplattenflügel 4. An der Unterseite 12 des zweiten Wischplattenflügels 4 liegen gleichzeitig als Federzungen ausgebildete Vorsprünge 13 mit elastischer Vorspannung an. Die Vorsprünge 13 sind ebenfalls aus dem Fußpedal 7 ausgebildet. Die beiden Halteelemente 26 und die Vorsprünge 13 liegen in der Arbeitsstellung 6 oberhalb und unterhalb an dem zweiten Wischplattenflügel 4 an und klemmen diesen zwischen sich ein. Dadurch sind die Wischplattenflügel 3, 4 in der Arbeitsstellung 6 fixiert.

Der zweite Wischplattenflügel 4 weist vorspringende Elemente 25 auf, welche so ausgebildet ist, dass der zweite Wischplattenflügel 4 samt Elementen 25 den Grundkörper 2 U-förmig umgreift. Beim Verschwenken der Wischplattenflügel 3, 4 schwenken die Elemente 25 in Richtung des Gelenks 15. In der Arbeitsstellung 6 liegen die Halteelemente 26 auf den Elementen 25 auf der Oberseite 11 auf und arretieren dadurch die Wischplattenflügel 3, 4 in der Arbeitsstellung 6.

Wird das Fußpedal 7 betätigt, beabstanden sich die Halteelemente 26 von dem zweiten Wischplattenflügel 4, bzw. dem Element 25 und geben den zweiten Wischplattenflügel 4 zum Verschwenken frei. Gleichzeitig drücken sich die beiden Vorsprünge 13 an die Unterseite 12 des zweiten Wischplattenflügels 4 an und Verschwenken dadurch durch Betätigen des Fußpedals 7 den zweiten Wischplattenflügel 4 relativ zu dem ersten Wischplattenflügel 3.

Der erste Wischplattenflügel 3 und der zweite Wischplattenflügel 4 weisen jeweils eine Verzahnung 14 auf, welche ineinander greifen. Dadurch verschwenken beide Wischplattenflügel 3, 4 gleichzeitig relativ zu dem Grundkörper 2. In der Auswringstellung 8 befinden sich beide Wischplattenflügel 3, 4 unterhalb des Grundkörpers 2, bzw. in gerader Linie zu dem Stiel, dem Gelenk 15 und dem Grundkörper 2.

Der erste Wischplattenflügel 3, der zweite Wischplattenflügel 4 und das Fußpedal 7 sind in der ersten Arbeitsstellung 6 formschlüssig verriegelt.

Der Grundkörper 2, die Wischplattenflügel 3, 4 und das Gelenk 15 sind aus spritzgießfähigem Kunststoff ausgebildet. Die Unterseite 12 der Wischplattenflügel 3, 4 ist mit einer Struktur in Form von Rippen 16 versehen. Die Rippen 16 ermöglichen eine lokal hohe Flächenpressung des Wischbezugs an dem zu reinigenden Boden. Dadurch verbessert sich die Reinigungsleistung.

Die Wischplattenflügel 3, 4 sind mit einer Einrichtung 17 zur Befestigung eines Wischbezugs versehen. Diese besteht bei der vorliegenden Ausgestaltung aus Ausnehmungen, welche in den Randbereichen der Schmalseiten der Wischplattenflügel 3, 4 angebracht sind und der Aufnahme von Druckknöpfen eines Wischbezugs dienen. Dadurch ist der Wischbezug auch in der Auswringstellung 8 fest mit der Wischplatte 1 verbunden, so dass der Wischbezug von der Wischplatte 1 herabhängend in einer Auswringvorrichtung ausgewrungen werden kann.
Figur 1 zeigt die Wischplatte 1 in der Arbeitsstellung 6 in der Vorderansicht.
Figur 2 zeigt die Wischplatte 1 in der Arbeitsstellung 6 in der Draufsicht.
Figur 3 zeigt die Wischplatte 1 in der Arbeitsstellung 6 in der Untersicht. Neben den Rippen 16 ist in der Untersicht eine Abdeckung 24 zu erkennen, welche das Fußpedal 7 auf der Unterseite 12 abdeckt. Dadurch ist das Fußpedal 7 vor unerwünschten Eingriffen über die Unterseite 12 geschützt.
Figur 4 zeigt die Wischplatte 1 in der Arbeitsstellung 6 in der Seitenansicht. In dieser Seitenansicht ist der erste Wischplattenflügel 3 mit Fußpedal 7 dargestellt. Figur 5 zeigt die Wischplatte 1 in der Arbeitsstellung 6 in einer weiteren Seitenansicht. In dieser Seitenansicht ist der zweite Wischplattenflügel 4 dargestellt.
Figur 6 zeigt die Wischplatte 1 in der Arbeitsstellung 6 in räumlicher Darstellung.
Figur 7 zeigt die Wischplatte 1 in der Auswringstellung 8 in der Seitenansicht. Es ist der erste Wischplattenflügel 3 mit Fußpedal 7 dargestellt. Des Weiteren sind die Elemente 25 des zweiten Wischplattenflügels 4 zu erkennen. In der Auswringstellung sind die Elemente 25 in Richtung des Gelenks 15 verschwenkt.
Figur 8 zeigt die Wischplatte 1 in der Auswringstellung 8 in der Vorderansicht.
Figur 9 zeigt die Wischplatte 1 in der Arbeitsstellung 6, wobei der Bereich um das Fußpedal 7 im Schnitt gezeigt ist. In dieser Darstellung sind die Vorsprünge 13 zu erkennen, die als Federzungen ausgebildet sind und an der Unterseite 12 des zweiten Wischplattenflügels 4 mit Vorspannung anliegen. Des Weiteren ist das Halteelement 26 zu erkennen, welches aus dem Fußpedal 7 ausgebildet ist und auf der Oberseite 11 des zweiten Wischplattenflügels 4, bzw. den Elementen 25 aufliegt und gemeinsam mit den Vorsprüngen 13 die beiden Wischplattenflügel 3, 4 arretiert. An den Elementen 25 sind Abstandshalter 19 angeordnet, welche in Kontakt zu den Vorsprüngen 13 gelangen, wenn die Wischplattenflügel 3, 4 von der Auswringstellung 8 in die Arbeitsstellung 6 verschwenkt werden. Durch die Abstandshalter 19 gelangen die Elemente 25 beim Verschwenken frühzeitig in Kontakt mit den Vorsprüngen 13. Des Weiteren vergrößert sich die Vorspannung der als Federzungen ausgebildeten Vorsprünge 13, so dass sich die Wischplattenflügel 3, 4 nach Betätigen des Fußpedals 7 selbsttätig aus der Arbeitsstellung 6 herausbewegen.
Figur 10 zeigt die Wischplatte gemäß Figur 9, wobei das Fußpedal 7 betätigt ist. Dabei beabstanden sich die Halteelemente 26 von dem zweiten Wischplattenflügel 4, so dass dieser zum Verschwenken freigegeben ist. Gleichzeitig drücken die Vorsprünge 13 an die Unterseite 12 des zweiten Wischplattenflügels 4 und bewegen dadurch den zweiten Wischplattenflügel 4 und über die Verzahnung auch den ersten Wischplattenflügel 3 aus der Arbeitsstellung 6 heraus. Wird anschließend das Fußpedal 7 losgelassen, können die Wischplattenflügel 3, 4 nicht mehr selbsttätig arretieren und beim Anheben der Wischplatte 1 verschwenken die Wischplattenflügel 3, 4 in die Auswringstellung 8.

## Patentansprüche

1. Wischplatte (1), umfassend einen Grundkörper (2), an welchem ein erster Wischplattenflügel (3) und ein zweiter Wischplattenflügel (4) schwenkbar angebunden sind, wobei die Wischplattenflügel (3),(4) mittels einer Fixiereinrichtung (5) in einer Arbeitsstellung (6) reversibel fixierbar sind, wobei die Fixiereinrichtung (5) ein Fußpedal (7) umfasst, wobei sich die Fixiereinrichtung (5) durch Betätigen des Fußpedals (7) löst, so dass die Wischplattenflügel (3, 4) von der Arbeitsstellung (6) in eine Auswringstellung (8) schwenkbar sind, wobei das Fußpedal (7) auf dem ersten Wischplattenflügel (3) schwenkbar angeordnet ist und wobei das Fußpedal (7) den zweiten Wischplattenflügel (4) in der Arbeitsstellung (6) fixiert und wobei das Fußpedal (7) Federmittel aufweist, welche derart ausgebildet sind, dass sich der zweite Wischplattenflügel (4) beim Betätigen des Fußpedals (7) relativ zu dem ersten Wischplattenflügel (3) verschwenkt, **dadurch gekennzeichnet, dass** der erste Wischplattenflügel (3) und der zweite Wischplattenflügel (4) jeweils eine Verzahnung (14) aufweisen, welche ineinander greifen.

2. Wischplatte nach Anspruch 1, **dadurch gekennzeichnet, dass** das Fußpedal (7) gelenkig an dem ersten Wischplattenflügel (3) angebunden ist, wobei das Fußpedal (7) ein von dem ersten Wischplattenflügel (3) abragendes erstes freies Ende (9) aufweist, welches den Betätigungsabschnitt des Fußpedals (7) bildet und ein in Richtung des zweiten Wischplattenflügels (4) ragendes zweites freies Ende (10) aufweist, welches den Verriegelungsabschnitt des Fußpedals (7) bildet.

3. Wischplatte nach Anspruch 1 oder 2, **dadurch gekennzeichnet, dass** die Wischplatte (1) eine Oberseite (11) und eine die Wischfläche bildende Unterseite (12) aufweist, wobei sich die Unterseiten (12) von erstem Wischplattenflügel (3) und zweitem Wischplattenflügel (4) beim Verschwenken von der Arbeitsstellung (6) in die Auswringstellung (8) aufeinander zubewegen.

4. Wischplatte nach Anspruch 3, **dadurch gekennzeichnet, dass** das Fußpedal (7) zumindest einen Vorsprung (13) aufweist, welcher dem Verriegelungsabschnitt zugeordnet ist, wobei der Vorsprung (13) in der Arbeitsstellung (6) der Unterseite (12) des zweiten Wischplattenflügels (4) zugeordnet ist.

5. Wischplatte nach Anspruch 4, **dadurch gekennzeichnet, dass** zwei Vorsprünge (13) vorgesehen sind.

6. Wischplatte nach Anspruch 4 oder 5, **dadurch gekennzeichnet, dass** die Vorsprünge (13) als Federelemente ausgebildet sind.

7. Wischplatte nach einem der Ansprüche 1 bis 6, **dadurch gekennzeichnet, dass** das Fußpedal (7) zumindest ein Halteelement (26) aufweist, welches in der Arbeitsstellung (6) formschlüssig mit dem zweiten Wischplattenflügel (4) verbunden ist.

8. Wischplatte nach Anspruch 7, **dadurch gekennzeichnet, dass** das Halteelement (26) in der Arbeitsstellung (6) den zweiten Wischplattenflügel (4) übergreift.

9. Wischplatte nach einem der Ansprüche 1 bis 8, **dadurch gekennzeichnet, dass** der erste Wischplattenflügel (3), der zweite Wischplattenflügel (4) und das Fußpedal (7) in der Arbeitsstellung (6) formschlüssig verriegelt sind.

## Claims

1. Wiper plate (1), comprising a main body (2), to which a first wiper plate wing (3) and a second wiper plate wing (4) are attached pivotably, it being possible for the wiper plate wings (3), (4) to be fixed reversibly in a working position (6) by means of a fixing device (5), the fixing device (5) comprising a foot pedal (7), the fixing device (5) being released by way of actuation of the foot pedal (7), with the result that the wiper plate wings (3, 4) are pivoted from the working position (6) into a wringing-out position (8), the foot pedal (7) being arranged pivotably on the first wiper plate wing (3), and the foot pedal (7) fixing the second wiper plate wing (4) in the working position (6), and the foot pedal (7) comprising spring means which are configured in such a way that the second wiper plate wing (4) is pivoted relative to the first wiper plate wing (3) during the actuation of the foot pedal (7), **characterized in that** the first wiper plate wing (3) and the second wiper plate wing (4) in each case comprise a toothing system (14), which toothing system engage into one another.

2. Wiper plate according to Claim 1, **characterized in that** the foot pedal (7) is attached in an articulated manner to the first wiper plate wing (3), the foot pedal (7) comprising a first free end (9) which protrudes from the first wiper blade wing (3) and forms the actuating portion of the foot pedal (7), and comprising a second free end (10) which protrudes in the direction of the second wiper plate wing (4) and forms the locking portion of the foot pedal (7).

3. Wiper plate according to Claim 1 or 2, **characterized in that** the wiper plate (1) comprises an upper side (11) and a lower side (12) which forms the wiping surface, the lower sides (12) of the first wiper plate wing (3) and the second wiper plate wing (4) moving towards one another during pivoting from the working position (6) into the wringing-out position (8).

4. Wiper plate according to Claim 3, **characterized in that** the foot pedal (7) comprises at least one projection (13) which is assigned to the locking portion, the projection (13) being assigned in the working position (6) to the lower side (12) of the second wiper plate wing (4) .

5. Wiper plate according to Claim 4, **characterized in that** two projections (13) are provided.

6. Wiper plate according to Claim 4 or 5, **characterized in that** the projections (13) are configured as spring elements.

7. Wiper plate according to one of Claims 1 to 6, **characterized in that** the foot pedal (7) comprises at least one holding element (26) which is connected in a positively locking manner to the second wiper plate wing (4) in the working position (6).

8. Wiper plate according to Claim 7, **characterized in that** the holding element (26) engages over the second wiper plate wing (4) in the working position (6).

9. Wiper plate according to one of Claims 1 to 8, **characterized in that** the first wiper plate wing (3), the second wiper plate wing (4) and the foot pedal (7) are locked in a positively locking manner in the working position (6).

## Revendications

1. Plaque de nettoyage (1), comprenant un corps de base (2) auquel une première ailette de plaque de nettoyage (3) et une deuxième ailette de plaque de nettoyage (4) sont rattachées de manière pivotante, dans laquelle les ailettes de plaque de nettoyage (3, 4) peuvent être fixées de manière réversible dans une position de service (6) au moyen d'un dispositif de fixation (5), dans laquelle le dispositif de fixation (5) comprend une pédale (7), dans laquelle le dispositif de fixation (5) est débloqué par l'actionnement de la pédale (7) de sorte que les ailettes de plaque de nettoyage (3, 4) peuvent pivoter de la position de service (6) à une position d'essorage (8), dans laquelle la pédale (7) est disposée de manière pivotante sur la première ailette de plaque de nettoyage (3), et dans laquelle la pédale (7) fixe la deuxième ailette de plaque de nettoyage (4) dans la position de service (6), et dans laquelle la pédale (7) présente des moyens faisant ressort qui sont réalisés de telle sorte que la deuxième ailette de plaque de nettoyage (4) pivote lorsque la pédale (7) est actionnée par rapport à la première ailette de plaque de nettoyage (3),
**caractérisée en ce que** la première ailette de plaque de nettoyage (3) et la deuxième ailette de plaque de nettoyage (4) présentent respectivement une denture (14) qui s'engrènent l'une avec l'autre.

2. Plaque de nettoyage selon la revendication 1, **caractérisée en ce que** la pédale (7) est rattachée de manière articulée à la première ailette de plaque de nettoyage (3), dans laquelle la pédale (7) présente une première extrémité libre (9) faisant saillie à partir de la première ailette de plaque de nettoyage (3) et qui forme la partie d'actionnement de la pédale (7), et présente une deuxième extrémité libre (10) faisant saillie en direction de la deuxième ailette de plaque de nettoyage (4) et qui forme la partie de verrouillage de la pédale (7).

3. Plaque de nettoyage selon l'une quelconque des revendications 1 ou 2, **caractérisée en ce que** la plaque de nettoyage (1) présente une face supérieure (11) et une face inférieure (12) formant la surface de nettoyage, dans laquelle les faces inférieures (12) de la première ailette de plaque de nettoyage (3) et de la deuxième ailette de plaque de nettoyage (4) se rapprochent l'une de l'autre lors du pivotement de la position de service (6) à la position d'essorage (8).

4. Plaque de nettoyage selon la revendication 3, **caractérisée en ce que** la pédale (7) présente au moins une saillie (13) qui est associée à la partie de verrouillage (13), dans laquelle dans la position de service (6), la saillie (13) est associée à la face inférieure (12) de la deuxième ailette de plaque de nettoyage (4).

5. Plaque de nettoyage selon la revendication 4, **caractérisée en ce que** deux saillies (13) sont prévues.

6. Plaque de nettoyage selon la revendication 4 ou 5, **caractérisée en ce que** les saillies (13) sont réalisées sous forme d'éléments faisant ressort.

7. Plaque de nettoyage selon l'une quelconque des revendications 1 à 6, **caractérisée en ce que** la pédale (7) présente au moins un élément de maintien (26) qui est relié par complémentarité de forme à la deuxième ailette de plaque de nettoyage (4) dans la position de service (6).

8. Plaque de nettoyage selon la revendication 7, **caractérisée en ce que** l'élément de maintien (26) recouvre la deuxième ailette de plaque de nettoyage (4) dans la position de service (6).

9. Plaque de nettoyage selon l'une quelconque des revendications 1 à 8, **caractérisée en ce que** la première ailette de plaque de nettoyage (3), la deuxième ailette de plaque de nettoyage (4) et la pédale (7) sont verrouillées par complémentarité de forme dans la position de service (6).
